# EUROPÄISCHE PATENTSCHRIFT

(11) **EP 1 100 652 B1**
(45) Veröffentlichungstag und Bekanntmachung des Hinweises auf die Patenterteilung: **05.06.2002**
(21) Anmeldenummer: 99963137.7
(22) Anmeldetag: 16.01.1999
(51) Int. Cl.: B24B 23/03, B24B 41/04, B24B 17/00

(54) **SCHLEIFVORRICHTUNG FÜR GEBOGENE FLÄCHEN**
SANDING DEVICE FOR CURVED SURFACES
DISPOSITIF DE PON AGE POUR SURFACES COURBES

(30) Priorität: 28.07.1998 DE 19833814
(43) Veröffentlichungstag der Anmeldung: 23.05.2001
(73) Patentinhaber: Ganser, Bernhard, 88471 Laupheim (DE)
(72) Erfinder: Ganser, Bernhard, 88471 Laupheim (DE)
(74) Vertreter: Kiessling, Christian
(86) Internationale Anmeldenummer: DE9900082
(87) Internationale Veröffentlichungsnummer: WO0006339

(56) Entgegenhaltungen:
- DE-A- 4 233 728
- DE-A- 19 524 084
- US-A- 1 700 114
- US-A- 5 749 770

## Beschreibung

Die Erfindung betrifft eine Schleifvorrichtung gemäß dem Oberbegriff des Anspruchs 1. Eine solche Vorrichtung is aus DE 42 33 728 A bekannt.

Schleifvorrichtungen der eingangs genannten Art werden im Stand der Technik insbesondere dazu benutzt, plane Oberflächen abzuschleifen. Zu diesem Zweck wird auf der Auflagefläche ein Schleifpapier befestigt, mit dem die zu schleifende Oberfläche aufgrund der Exzenterbewegung der in der Trägereinrichtung gelagerten Welle in Form von sich überlagernden harmonischen Schwingungen über die zu schleifende Oberfläche bewegt wird, wodurch diese Oberfläche bei geeignetem Auflagedruck des Schleifpapiers einem Schleifvorgang unterzogen wird. Schwierigkeiten ergeben sich bei den herkömmlichen Schleifvorrichtungen immer dann, wenn gekrümmte Oberflächen zu schleifen sind, da sich dabei die Handhabung einer Schleifvorrichtung aufgrund des Umstandes erschwert, daß immer nur eine punktuelle Auflage des planen Schleifpapiers auf die gekrümmte Oberfläche gegeben ist.

Aufgabe der Erfindung ist es, eine Schleifvorrichtung zu schaffen, mit der unterschiedliche gekrümmte Oberflächen bei einfacher Handhabung schleifbar sind.

Für eine Schleifvorrichtung der eingangs genannten Art wird diese Aufgabe durch die Merkmale des Anspruchs 1 gelöst.

Bevorzugte Ausführungsformen der Erfindung sind Gegenstand der Unteransprüche.

Bei der erfindungsgemäßen Schleifvorrichtung wird durch das Merkmal, daß die Auflagefläche gebogen ausgebildet ist und eine gekrümmte Ober- und Unterseite aufweist, die Auflagefläche an dem Kopf über ein elastisches Element befestigt ist, und mindestens zwei Führungseinrichtungen vorgesehen sind, die bewirken, daß die Auflagefläche von dem Kopf reziprozierend entlang einer gebogenen Oberfläche mit gleichem Krümmungsradius wie die Auflagefläche geführt ist, erreicht, daß eine Schleifvorrichtung geschaffen ist, bei der die Schwingbewegung der Oberfläche ihrer Auflagefläche aufgrund des Umstandes, daß die Unterseite ihrer Auflagefläche einen gleichen Krümmungsradius wie die Oberfläche der Auflagefläche aufweist und die Unterseite der Auflagefläche von mindestens zwei bezüglich der Auflagefläche ortsfest angeordneten Führungseinrichtungen so geführt ist, daß eine zur Achse der in der Trägereinrichtung gelagerten Welle laterale Schwingbewegung verhindert ist und die Unterseite der Auflagefläche bei einer Lateralbewegung der Welle mit zeitlich unterschiedlich starkem Druck gegen die jeweiligen Führungseinrichtungen geführt ist, in Verbindung mit einem elastischen Element, das an dem Kopf der Welle vorgesehen ist und über das die Auflagefläche und die Welle miteinander verbunden sind, entlang einer imaginären gebogenen Oberfläche gezwungen ist, die den gleichen Krümmungsradius wie die Oberseite der Auflagefläche aufweist.
Das mit der Schleifpapier-Auflagenvorrichtung zu verwendende Schleifpapier ist vorzugsweise auswechselbar auf der Auflagefläche aufbringbar, wozu es entweder als Klebeschleifpapier ausgebildet ist oder mit integrierten Ösen versehen ist, die mit Haken zusammenwirken, die an der Auflagefläche oder an einer anderen Stelle der erfindungsgemäßen Vorrichtung vorgesehen sind. Zur Befestigung an einer sphärisch ausgebildeten Auflagefläche ist es vorgesehen, daß das Schleifpapier nicht als geschlossene Fläche sondern rosettenartig ausgebildet ist um sicherzustellen, daß im Papier keine Faltenbildung auftritt.

Gemäß einer bevorzugten Ausführungsform der erfindungsgemäßen Schleifvorrichtung sind die Führungseinrichtungen an der Unterseite der Auflagefläche vorgesehen. Auf diese Weise wird die durch die Führungseinrichtungen gewünschte Führungswirkung der Auflagefläche einfach und effektiv erreicht. Wesentlich ist dabei, daß die Führungseinrichtungen auf eine Fläche wirken, deren Krümmungsradius derjenigen der Oberfläche der Auflagefläche entspricht. Insofern sind prinzipiell auch Ausgestaltungen der erfindungsgemäßen Schleifvorrichtungen denkbar, bei denen die Führungseinrichtungen an Führungsflächen mit entsprechend vorgesehenem Krümmungsradius angrenzen, die räumlich von der Unterseite der Auflagefläche getrennt sind, gleichwohl mit der Auflagefläche mechanisch verbunden sind.

Die Führungseinrichtungen der erfindungsgemäßen Schleifvorrichtung sind vorzugsweise als Kugel-, Wälz- oder Gleitlager ausgebildet. Dadurch ist sichergestellt, daß die gewünschte Führungswirkung der Führungseinrichtungen auf die Unterseite der Auflagefläche reibungsarm und unter geringem Materialverschleiß durchführbar ist. Alternativ können die Führungseinrichtungen als gebogene Führungsflächen ausgebildet sein, die aus einem harten, gleitfähigen Material, insbesondere Kunststoffmaterial hergestellt sind und eine an die Unterseite der Auflagefläche angepaßte Krümmung aufweisen. Die erwünschte Führungswirkung der Führungseinrichtungen auf die Unterseite der Auflagefläche wird dabei auf besonders kostengünstige Weise erreicht.

Gemäß weiterer bevorzugter Ausführungsformen der erfindungsgemäßen Schleifvorrichtung können drei, vier oder mehr Führungseinrichtungen vorgesehen sein. Bei einem Vorsehen von mindestens drei Führungseinrichtungen wird eine besonders robuste und genaue Führung der Auflagefläche erreicht.

Das elastische Element, über das die Auflagefläche mit der in der Trägereinrichtung gelagerten Welle verbunden ist, ist vorzugsweise als Feder, insbesondere Spiralfeder, ausgebildet. Dadurch wird erreicht, daß der durch die Wirkung der Führungseinrichtungen verursachte Hub der Auflagefläche bezüglich des Kopfes der Welle jeweils bei einer vorherbestimmbaren, konstanten Kraft ausgeglichen wird, unabhängig von der jeweiligen Auslenkung der Auflagefläche. Alternativ kann das elastische Element als Scheibe oder als Ring aus einem elastischen Material, insbesondere Gummi, ausgebildet sein. Wesentlich ist hierbei lediglich, daß die durch die Führungseinrichtungen zwischen dem Kopf der Welle und dem Auflagefläche aufgrund der Krümmung der Unterseite der Auflagefläche bewirkte HubBewegung möglichst verzögerungsarm und gleichmäßig ausgeglichen wird.

Die Auflagefläche der erfindungsgemäßen Schleifvorrichtung kann je nach Ausführungsform unterschiedliche Krümmungsradien für unterschiedliche zu schleifende Gegenstände aufweisen. Die Auflagefläche kann beispielsweise zum Schleifen konvexer Oberflächen zylindrisch mit konkaver Oberseite ausgebildet sein, oder sie kann zum Schleifen konkaver Oberflächen zylindrisch mit konvexer Oberseite ausgebildet sein. Zum Schleifen konvexsphärischer Gegenstände kann die Auflagefläche sphärisch mit konkaver Oberseite ausgebildet sein, und zum Schleifen konkav-sphärischer Oberflächen kann die Auflagefläche sphärisch mit konvexer Oberseite ausgebildet sein.

In dem Fall, daß die Auflagefläche zylindrisch ausgebildet ist, sind die Führungseinrichtungen vorzugsweise achsparallel zueinander angeordnet. In dem Fall, daß die Auflagefläche sphärisch ausgebildet ist, sind vorzugsweise vier Führungseinrichtungen vorgesehen, die paarweise rechtwinklig zueinander angeordnet sind. Die Auflagefläche kann auch so ausgebildet sein, daß sie in zwei oder mehr Ebenen mindestens zwei unterschiedliche Krümmungen aufweist.

Die Auflagefläche der erfindungsgemäßen Schleifvorrichtung ist vorzugsweise aus einem harten Material, insbesondere Metall oder einem harten Kunststoffmaterial, hergestellt. Für besondere Anwendungsfälle, in denen ein besonders behutsames Schleifen notwendig ist, kann die aus einem harten Material gebildete Auflagefläche auf einer Schaumstoffschicht weich dämpfend gelagert sein oder es kann eine Schaumstoffschicht auf der Auflagefläche vorgesehen sein, oder die Auflagefläche kann auch selbst aus einem weichen Material wie Holz oder Schaumstoff hergestellt sein.

Die erfindungsgemäße Vorrichtung kann eine zusätzliche Exzentereinrichtung aufweisen, mittels derer die Bewegung der Auflagefläche weiter vorgebbar steuerbar ist. Die zusätzliche Exzentereinrichtung kann dabei mit Hilfe von Fliehkräften und/oder Reibungskräften steuerbar sein. Durch die zusätzliche Exzentereinrichtung ist die erfindungsgemäße Vorrichtung vorteilhafterweise so ausführbar, daß die Auflagefläche eine ungleichförmige Bewegung ausführt, die eine sehr feine Schleifstruktur zur Folge hat.

Gemäß weiterer bevorzugter Ausführungsformen der erfindungsgemäßen Vorrichtung kann vorgesehen sein, daß die exzentrisch gelagerte Trägereinrichtung, die darin gelagerte Welle oder der an deren einem Ende vorgesehener Kopf in einem Langloch gelagert ist, das aus einer Rotationsbewegung des betreffenden Bauteils eine eindimensional lineare Schwingbewegung erzeugt. Dadurch wird erreicht, daß das Schwingungsverhalten der Auflagefläche der erfindungsgemäßen Vorrichtung in vorherbestimmter Weise eingeschränkt ist, was zu einer einfacheren Handhabung führt und für bestimmte Schleif-Applikationen vorteilhaft ist, insbesondere dann, wenn die zu schleifende Fläche an einer Seite durch obstruierende Gegenstände begrenzt ist. Das Langloch kann dabei vertikal angeordnet sein, so daß es eine horizontal verlaufende Schwingbewegung erzeugt, oder es kann horizontal angeordnet sein, so daß es eine vertikal verlaufende Schwingbewegung erzeugt.

Die erfindungsgemäße Schleifvorrichtung wird im folgenden anhand bevorzugter Ausführungsformen erläutert, die in den Figuren der Zeichnung dargestellt sind. Darin zeigen:
- Fig.1: eine bevorzugte Ausführungsform der erfindungsgemäßen Schleifvorrichtung in einer Querschnittsansicht;
- Fig.2: eine zylindrisch geformte Auflagefläche der in Fig. 1 dargestellten Schleifvorrichtung in einer Ansicht von hinten;
- Fig.3: eine sphärisch ausgestaltete Auflagefläche der erfindungsgemäßen Schleifvorrichtung in einer Ansicht von hinten.
- Fig.4: eine weitere bevorzugte Ausführungsform der erfindungsgemäßen Schleifvorrichtung in einer Querschnittsansicht;
- Fig.5: die Auflagefläche und der Kopf der in Fig. 4 dargestellten Schleifvorrichtung in einer Ansicht von hinten;

Bei der in Figur 1 dargestellten Schleifvorrichtung 10 ist eine Auflagefläche 11 mit einer Unterseite 11' und einer Oberseite 11'' in ihrem Zentralbereich mit einem zylindertopfartigen Vorsprung 12 mit einer Basisfläche 13 mit einer Aussparung 13' versehen, durch die eine Welle 16 mit einem Kopf 15 geführt ist, wobei der Kopf 15 einen Durchmesser aufweist, der größer bemessen ist als der Durchmesser der Welle 16 und der Aussparung 13' und mit seiner Rückseite 15' gegen einen Gummiring 14 angrenzt, der gegen die Basisfläche 13 des Vorsprungs 12 abgestützt ist. Die Welle 16 ist in einer Lagereinrichtung 17 drehbar gelagert, die dezentriert in einer Korpuseinrichtung 18 drehbar gelagert ist. Die Korpuseinrichtung 18 ist über eine Welle 19 getrieben, die in einem Lager 20 gelagert ist und von einer nicht dargestellten Rotoreinrichtung angetrieben ist.

An die Unterseite 11' der Auflagefläche 11 angrenzend sind als Wälzlager 21, 21' ausgebildete Führungseinrichtungen vorgesehen, durch die die Bewegungsform der Auflagefläche 11 bei eingeschalteter Rotoreinrichtung und sich drehender Welle 19 vorgegeben ist. Bei Abwesenheit der Wälzlager 21, 21' würde eine Rotation der Welle 19 eine Lateralbewegung der Welle 16 und somit über den Kopf 15 auch der Auflagefläche 11 reziprozierend rechtwinklig zur Längsachse 19' der Welle 19 bewirken. Durch die Wälzlager 21, 21' wird diese Lateralbewegung durch die Formgebung der Unterseite 11' der Auflagefläche 11 in eine Bewegung entlang einer gebogenen Oberfläche mit gleichem Krümmungsradius wie die Auflagefläche 11 umgewandelt. Dadurch entsteht ein Hub des Kopfes 15 bezüglich der Basisfläche 13 des Vorsprungs 12, der elastisch durch die Gummischeibe 14 abgefedert wird.

Bei der in Figur 2 dargestellten Auflagefläche 11 sind die an die konvex geformte Unterseite 11' der Auflagefläche 11 angrenzenden Wälzlager 21, 21', 21'' und 21''' mit Hilfe von Federn 22 und 23 so gelagert, daß Schwingungen, deren Richtung senkrecht zu den in Figur 1 dargestellten Doppelpfeilen, gleichwohl aber senkrecht zur Achse 19' der Welle 19 verläuft, bei Betrieb der erfindungsgemäßen Schleifvorrichtung aufgefangen werden. Die Auflagefläche 11 hat daher bei Betrieb der erfindungsgemäßen Schleifvorrichtung zwei Freiheitsgrade, wobei der eine eine reziprozierende Bewegung entlang der Längsachse 111 der Auflagefläche 11 erlaubt, und der andere eine reziprozierende Bewegung entlang einer gebogenen Oberfläche mit gleichem Krümmungsradius wie die Auflagefläche 11 erlaubt.

Bei der in Figur 3 dargestellten sphärisch ausgebildeten Auflagefläche 11 sind an die Unterseite 11' derselben angrenzend Wälzlager 21, 21', 21'' und 21''' angeordnet, wobei die Wälzlager 21 und 21' sowie 21'' und 21''' paarweise achsparallel angeordnet sind. Ähnlich wie die in Figur 2 dargestellten Wälzlager sind die in Figur 3 dargestellten Wälzlager 21, 21', 21'' und 21''' in Federn 22, 23 reziprozierbar gelagert. Dadurch ist eine kreisförmige Bewegung der sphärischen Auflagefläche 11 bei Betrieb der erfindungsgemäßen Schleifvorrichtung ermöglicht.

Bei der in den Figuren 3 und 4 dargestellten Ausführungsform einer erfindungsgemäßen Vorrichtung 10, von der in Fig. 4 einer Querschnittsansicht und in Fig.5 die Auflagefläche 11 und der Kopf 25 in einer Ansicht von hinten dargestellt sind, ist die Welle 23 des Kopfes 25 in einem vertikal verlaufenden Langloch 29 gelagert, das in einem Bauteil 27 ausgebildet ist und das aus einer Rotationsbewegung des betreffenden Bauteils eine lineare, horizontal verlaufende Schwingbewegung des Kopfes 25 erzeugt. Die Führungseinrichtungen sind bei dieser Ausführungsform als gebogene Führungsflächen 31, 31' aus einem harten, gleitfähigen Kunststoffmaterial ausgebildet und weisen eine an die Unterseite 11' der Auflagefläche angepaßte Krümmung auf. Diese Ausführungsform der erfindungsgemäßen Vorrichtung ist insbesondere für Schleif-Applikationen geeignet, bei denen die zu schleifende Fläche an einer Seite durch obstruierende Gegenstände begrenzt ist.

Die oben erläuterten Ausführungsbeispiele der Erfindung dienen lediglich dem Zweck eines besseren Verständnisses der durch die Patentansprüche vorgegebenen erfindungsgemäßen Vorrichtung, die als solche nicht auf die Ausführungsbeispiele eingeschränkt ist.

## Patentansprüche

1. Schleifvorrichtung (10) mit einer Rotoreinrichtung, die eine exzentrisch gelagerte Trägereinrichtung treibt, in der eine Welle gelagert ist, an deren einem Ende ein Kopf (15) vorgesehen ist, an dem eine Auflagefläche (11) für Schleifpapier befestigt ist, wobei die Auflagefläche (11) aus einem harten Material hergestellt ist und an dem Kopf (15) über ein elastisches Element befestigt ist, **dadurch gekennzeichnet, daß** die Auflagefläche (11) gebogen ausgebildet ist und eine gekrümmte Ober- und Unterseite aufweist, und mindestens zwei Führungseinrichtungen vorgesehen sind, die bewirken, daß die Auflagefläche (11) von dem Kopf (15) reziprozierend entlang einer gebogenen Oberfläche mit gleichem Krümmungsradius wie die Auflagefläche (11) geführt ist, und das elastische Element eine Hubbewegung des Kopfes ermöglicht.

2. Vorrichtung nach Anspruch 1, **dadurch gekennzeichnet, daß** die Führungseinrichtungen (21, 21') an der Unterseite der Auflagefläche (11) vorgesehen sind.

3. Vorrichtung nach einem der Ansprüche 1 oder 2, **dadurch gekennzeichnet, daß** die Führungseinrichtungen (21, 21') als Kugel-, Wälz- oder Gleitlager ausgebildet sind.

4. Vorrichtung nach einem der Ansprüche 1 oder 2, **dadurch gekennzeichnet, daß** die Führungseinrichtungen (21, 21') als gebogene Führungsflächen aus einem harten, gleitfähigen Material, insbesondere Kunststoffmaterial ausgebildet sind und eine an die Unterseite der Auflagefläche (11) angepaßte Krümmung aufweisen.

5. Vorrichtung nach einem der vorhergehenden Ansprüche, **dadurch gekennzeichnet, daß** drei Führungseinrichtungen (21, 21') vorgesehen sind.

6. Vorrichtung nach einem der Ansprüche 1 bis 5, **dadurch gekennzeichnet, daß** das elastische Element als Feder (22, 23) ausgebildet ist.

7. Vorrichtung nach einem der Ansprüche 1 bis 5, **dadurch gekennzeichnet, daß** das elastische Element (14) als Scheibe oder Ring aus einem elastischen Material, insbesondere Gummi ausgebildet ist.

8. Vorrichtung nach einem der Ansprüche 1 bis 7, **dadurch gekennzeichnet, daß** die Auflagefläche (11) zylindrisch mit konvexer Oberseite ausgebildet ist.

9. Vorrichtung nach einem der Ansprüche 1 bis 7, **dadurch gekennzeichnet, daß** die Auflagefläche (11) zylindrisch mit konkaver Oberseite ausgebildet ist.

10. Vorrichtung nach einem der Ansprüche 1 bis 7, **dadurch gekennzeichnet, daß** die Auflagefläche (11) sphärisch mit konvexer Oberseite ausgebildet ist.

11. Vorrichtung nach einem der Ansprüche 1 bis 7, **dadurch gekennzeichnet, daß** die Auflagefläche (11) sphärisch mit konkaver Oberseite ausgebildet ist.

12. Vorrichtung nach einem der Ansprüche 8 oder 9, **dadurch gekennzeichnet, daß** die Führungseinrichtungen (21, 21') zueinander achsparallel angeordnet sind.

13. Vorrichtung nach einem der Ansprüche 10 oder 11, **dadurch gekennzeichnet, daß** vier Führungseinrichtungen (21, 21') vorgesehen sind, die paarweise rechtwinklig zueinander angeordnet sind.

14. Vorrichtung nach einem der Ansprüche 8 bis 13, **dadurch gekennzeichnet, daß** die Auflagefläche (11) so ausgebildet ist, daß sie in zwei oder mehr Ebenen mindestens zwei unterschiedliche Krümmungen aufweist.

15. Vorrichtung nach einem der vorhergehenden Ansprüche, **dadurch gekennzeichnet, daß** die Auflagefläche (11) aus einem harten Material, insbesondere Metall oder einem harten Kunststoffmaterial hergestellt ist.

16. Vorrichtung nach einem der vorhergehenden Ansprüche, **dadurch gekennzeichnet, daß** die gekrümmte Ober- und Unterseite der Auflagefläche (11) einen Krümmungsradius aufweisen, der so bemessen ist, daß die Ober- und die Unterseite einen gemeinsamen Scheitelpunkt aufweisen.

17. Vorrichtung nach einem der vorhergehenden Ansprüche, **dadurch gekennzeichnet, daß** eine zusätzliche Exzentereinrichtung vorgesehen ist, mittels derer die Bewegung der Auflagefläche (11) weiter vorgebbar steuerbar ist.

18. Vorrichtung nach Anspruch 17, **dadurch gekennzeichnet, daß** die zusätzliche Exzentereinrichtung mit Hilfe von Fliehkräften und/oder Reibungskräften steuerbar ist.

19. Vorrichtung nach einem der vorhergehenden Ansprüche, **dadurch gekennzeichnet, daß** die exzentrisch gelagerte Trägereinrichtung, die darin gelagerte Welle oder der an deren einem Ende vorgesehener Kopf in einem Langloch (29) gelagert ist, das aus einer Rotationsbewegung des betreffenden Bauteils eine eindimensionale lineare Schwingbewegung erzeugt.

20. Vorrichtung nach Anspruch 19, **dadurch gekennzeichnet, daß** das Langloch (29) vertikal angeordnet ist und eine horizontal verlaufende Schwingbewegung erzeugt.

21. Vorrichtung nach Anspruch 19, **dadurch gekennzeichnet, daß** das Langloch (29) horizontal angeordnet ist und eine vertikal verlaufende Schwingbewegung erzeugt.

## Claims

1. A grinding apparatus with a rotor device driving an eccentrically mounted carrier device in which a shaft is mounted provided at one end with a head to which a supporting face for abrasive paper is fastened, the supporting face being made of hard material and being fastened to the head via an elastic element, **characterized in that** the supporting face is of curved design and has curved upper and lower sides, and at least two guide devices are provided which cause the supporting face to be guided by the head reciprocatingly along a curved surface with the same radius of curvature as the supporting face, the elastic element allowing for a lift of the head.

2. An apparatus according to claim 1, **characterized in that** the guide devices are provided on the lower side of the supporting face.

3. An apparatus according to either of claims 1 and 2, **characterized in that** the guide devices are formed as ball-bearings, rolling bearings or slide bearings.

4. An apparatus according to either of claims 1 and 2, **characterized in that** the guide devices are formed as curved guide faces made of hard material with sliding ability, in particular plastic material, and have a curvature adapted to the lower side of the supporting face.

5. An apparatus according to any of the above claims, **characterized in that** three guide devices are provided.

6. An apparatus according to any of claims 1 to 5, **characterized in that** the elastic element is formed as a spring.

7. An apparatus according to any of claims 1 to 5, **characterized in that** the elastic element is formed as a disk or ring of elastic material, in particular rubber.

8. An apparatus according to any of claims 1 to 7, **characterized in that** the supporting face is formed cylindrically with a convex upper side.

9. An apparatus according to any of claims 1 to 7, **characterized in that** the supporting face is formed cylindrically with a concave upper side.

10. An apparatus according to any of claims 1 to 7, **characterized in that** the supporting face is formed spherically with a convex upper side.

11. An apparatus according to any of claims 1 to 7, **characterized in that** the supporting face is formed spherically with a concave upper side.

12. An apparatus according to either of claims 8 and 9, **characterized in that** the guide devices are disposed axis-parallel to each other.

13. An apparatus according to either of claims 10 and 11, **characterized in that** four guide devices are provided which are disposed in pairs at right angles to each other.

14. An apparatus according to any of claims 8 to 13, **characterized in that** the supporting face is formed so as to have at least two different curvatures in two or more planes.

15. An apparatus according to any of the above claims, **characterized in that** the supporting face is made of hard material, in particular metal or hard plastic material.

16. An apparatus according to any of the above claims, **characterized in that** the curved upper and lower sides of the supporting face have a radius of curvature dimensioned such that the upper and lower sides have a common summit.

17. An apparatus according to any of the above claims, **characterized in that** an additional eccentric device is provided for controlling the motion of the supporting face further in presettable fashion.

18. An apparatus according to claim 17, **characterized in that** the additional eccentric device is controllable with the aid of centrifugal forces and/or frictional forces.

19. An apparatus according to any of the above claims, **characterized in that** the eccentrically mounted carrier device, the shaft mounted therein or the head provided at one end thereof is mounted in a long hole which turns rotating motion of the particular component into one-dimensional linear oscillating motion.

20. An apparatus according to claim 19, **characterized in that** the long hole is disposed vertically and produces horizontally extending oscillating motion.

21. An apparatus according to claim 19, **characterized in that** the long hole is disposed horizontally and produces vertically extending oscillating motion.

## Revendications

1. Dispositif de polissage par abrasion (19) muni d'un organe de rotor, qui entraîne un organe de support monté de façon excentrique et dans lequel est monté à rotation un arbre à une extrémité duquel est prévue une tête (15), à laquelle est fixée une surface d'appui (11) pour du papier abrasif, la surface d'appui (11) étant fabriquée en un matériau dur et étant fixée sur la tête (15) par un élément élastique, **caractérisé en ce que** la surface d'appui (11) est réalisée incurvée et présente une face supérieure et une face inférieure courbées, et **en ce que** sont prévus au moins deux organes de guidage, qui agissent de sorte que la surface d'appui (11) soit guidée par la tête (15) en déplacement alterné le long d'une surface incurvée de même rayon de courbure que la surface d'appui (11), et que l'élément élastique permette un déplacement de course de la tête.

2. Dispositif selon la revendication 1, **caractérisé en ce que** les organes de guidage (21, 21') sont prévus sur la face inférieure de la surface d'appui (11).

3. Dispositif selon l'une des revendications 1 ou 2, **caractérisé en ce que** les organes de guidage (21, 21') sont réalisés sous la forme de paliers ou d'appuis à billes, à rouleaux ou de glissement.

4. Dispositif selon l'une des revendications 1 ou 2, **caractérisé en ce que** les organes de guidage (21, 21') sont réalisés sous la forme de surfaces de guidage incurvée en un matériau dur et de bonnes qualités frottantes, en particulier en matière plastique et présentent une courbure adaptée à la face inférieure de la surface d'appui (11).

5. Dispositif selon l'une des revendications précédentes, **caractérisé en ce que** trois organes de guidage (21, 21') sont prévus.

6. Dispositif selon l'une des revendications 1 à 5, **caractérisé en ce que** l'élément élastique est réalisé sous la forme de ressort (22, 23).

7. Dispositif selon l'une des revendications 1 à 5, **caractérisé en ce que** l'élément élastique (14) est réalisé sous la forme d'un disque ou d'une bague en un matériau élastique, en particulier un élastomère.

8. Dispositif selon l'une des revendications 1 à 7, **caractérisé en ce que** la surface d'appui (11) est réalisée cylindrique avec une face supérieure convexe.

9. Dispositif selon l'une des revendications 1 à 7, **caractérisé en ce que** la surface d'appui (11) est réalisée cylindrique avec une face supérieure concave.

10. Dispositif selon l'une des revendications 1 à 7, **caractérisé en ce que** la surface d'appui (11) est réalisée sphérique avec une face supérieure convexe.

11. Dispositif selon l'une des revendications 1 à 7, **caractérisé en ce que** la surface d'appui (11) est réalisée sphérique avec une face supérieure concave.

12. Dispositif selon l'une des revendications 8 ou 9, **caractérisé en ce que** les organes de guidage (21, 21') sont disposés avec leurs axes parallèles l'un à l'autre.

13. Dispositif selon l'une des revendications 10 ou 11, **caractérisé en ce que** sont prévus quatre organes de guidage (21, 21'), qui sont disposés par paires à angle droit l'une par rapport à l'autre.

14. Dispositif selon l'une des revendications 8 à 13, **caractérisé en ce que** la surface d'appui (11) est réalisée de sorte qu'elle présente dans au moins deux plans deux courbures différentes.

15. Dispositif selon l'une des revendications précédentes, **caractérisé en ce que** la surface d'appui (11) est réalisée en un matériau dur, en particulier en métal ou en une matière plastique dure.

16. Dispositif selon l'une des revendications précédentes, **caractérisé en ce que** les faces supérieure et inférieure incurvées de la surface d'appui (11) présentent un rayon de courbure qui est dimensionné de telle façon que la face supérieure et la face inférieure présentent un point de crête commun.

17. Dispositif selon l'une des revendications précédentes, **caractérisé en ce qu'**est prévu un organe excentrique supplémentaire, au moyen duquel le déplacement de la surface d'appui (11) est susceptible d'être contrôlé de façon définie à l'avance et supplémentaire.

18. Dispositif selon la revendication 17, **caractérisé en ce que** l'organe excentrique supplémentaire est susceptible d'être contrôlé à l'aide de forces centrifuges et/ou de forces de frottement.

19. Dispositif selon l'une des revendications précédentes, **caractérisé en ce que** l'organe de support monté à rotation de façon excentrique, l'arbre monté à rotation dans ce support ou la tête prévue à une extrémité de cet arbre, est monté à rotation dans un trou oblong (29), qui par un mouvement de rotation du composant en cause, crée un mouvement d'oscillation linéaire unidimensionnel.

20. Dispositif selon la revendication 19, **caractérisé en ce que** le trou oblong (29) est disposé verticalement et crée un mouvement d'oscillation se déplaçant horizontalement.

21. Dispositif selon la revendication 19, **caractérisé en ce que** le trou oblong (29) est disposé horizontalement et crée un mouvement d'oscillation se déplaçant verticalement.
